# EUROPÄISCHE PATENTSCHRIFT

(11) **EP 0 123 840 B1**
(45) Veröffentlichungstag und Bekanntmachung des Hinweises auf die Patenterteilung: **14.05.1986**
(21) Anmeldenummer: 84102757.6
(22) Anmeldetag: 14.03.1984
(51) Int. Cl.: D02G 3/36, D01G 15/54, D01G 15/66

(54) **Vorrichtung zur Herstellung eines voluminösen Garnes**
Apparatus for making a bulky yarn
Appareil pour la fabrication d'un fil volumineux

(30) Priorität: 21.03.1983 DE 3310113
(43) Veröffentlichungstag der Anmeldung: 07.11.1984
(73) Patentinhaber: Gehrs, Heinrich, D-4474 Lathen-Ems (DE)
(72) Erfinder: Gehrs, Heinrich, D-4474 Lathen-Ems (DE)
(74) Vertreter: Habbel, Hans-Georg, Dipl.-Ing.

## Beschreibung

Die Erfindung bezieht sich auf eine Vorrichtung zur Herstellung eines voluminösen Garnes.

Aus der DE-A-31 20 604 ist ein Verfahren zur Herstellung eines voluminösen Streichgarnes bekannt, wobei um einen Trägerfaden ein vom Florteiler kommendes Florstreifchen wendelförmig gewickelt wird, und zwar kann diese Wickelung einmal in dem Nitschelwerk, zum andern aber zusätzlich durch eine entsprechende, den Faden und den Florstreifen drehende Drehvorrichtung erfolgen. Dieser voluminöse Faden entsteht, indem man in einer Drehung lose und gedrehte Fäden miteinander nitschelt, zieht und in der gleichen Richtung durch einen Drehumwandler zusammendreht und gleichzeitig aufdreht.

Der Erfindung liegt die Aufgabe zugrunde, eine Vorrichtung zur Durchführung eines solches Verfahrens vorzuschlagen.

Zur Lösung dieser Aufgabe schlägt die Erfindung eine Vorrichtung vor, die sich durch eine Fadenzuführung zur Oberseite des Abnehmers der Krempel kennzeichnet, wobei der Faden zwischen die Florteiler und die Oberseite des Abnehmers eingeführt und zusammen mit den aufgenommenen Florbändchen der Nitschel zugeführt wird, wobei zwischen Nitschel und Florteiler ein Fadendreher angeordnet ist und sich an die Nitschel und die Abnahmespule ein weiterer Fadendreher anschliesst.

Vorzugsweise ist dabei die Aufteilung des Kratzenbeschlages auf dem Aufnehmer und die Zuführung des von der Vorratsspule kommenden Fadens derart, dass die zugeführten Fäden in der Vertiefung unterhalb des Flors liegen.

Weitere vorteilhafte Merkmale der erfindungsgemässen Vorrichtung sind in den Unteransprüchen erläutert.

Ausführungsbeispiele der Erfindung sind in den Zeichnungen dargestellt und werden nachstehend erläutert. Die Zeichnungen zeigen in
Fig. 1 eine erste Ausführungsform und in
Fig. 2 eine zweite Ausführungsform.

In Fig. 1 ist mit 1 eine Vorratsspule bezeichnet. Die von diesen Vorratsspulen kommenden Fäden werden über eine Fadenführung 2, eine Bremseinrichtung 3 dem Abnehmer 4 einer Krempel 5 zugeführt, von der weiterhin der sogenannte Tambour 6 erkennbar ist.

Der Kratzenbeschlag des Abnehmers 4 ist mit 7 bezeichnet und derart ausgebildet, dass die Zuführung des von der Vorratsspule 1 kommenden Fadens 8 derart ist, dass dieser zugeführte Faden in der Vertiefung unterhalb des sich auf dem Abnehmer befindenden Flors 9 liegt. Im Bereich vor dem Umfang des Abnehmers 4 sind Florteiler 10 erkennbar und der über den Abnehmer 4 unterhalb des Florteilers 10 durchgeführte Faden 8 gelangt vom Florteiler zu einem Fadendreher, der allgemein mit 11 bezeichnet ist. In diesem Fadendreher werden die Fäden so gedreht, dass der Faden zwischen Fadendreher 11 und Florteiler 10 zugedreht ist, während er hinter dem Fadendreher 11 in Förderrichtung des Fadens gesehen offengedreht wird. Vom Fadendreher 11 gelangen die Fäden zu einem Nitschelwerk 12 und von diesem Nitschelwerk 12 wiederum zu einem Fadendreher 14, wobei auch dieser Fadendreher so betrieben wird, dass ein Überdrehen des Fadens zwischen Nitschel und Fadendreher 14 und ein Offendrehen zwischen Fadendreher 14 und einer Abnahmespule 15 erfolgt.

Die Florstreifchen werden auf diese Weise in die Fasern der Fäden 8 eingeschlossen und festgehalten, stehen aber doch als voluminöse Fadenteile über den Faden 8 vor.

In Fig. 1 ist weiterhin dargestellt, das zwei Florteiler und damit zwei Sätze von Fadendrehern vorgesehen werden können, wobei bei dieser Verdoppelung vorzugsweise die Doppelwerke übereinander angeordnet sind.

Bei der in Fig. 2 dargestellten Anordnung handelt es sich im Prinzip um die gleiche Anordnung wie sie vorstehend anhand der Fig. 1 erläutert wurde. Bei der in Fig. 2 dargestellten Anordnung sind aber gleichzeitig vier Florteiler wirksam, und die Darstellung in Fig. 2 soll verdeutlichen, dass solche Ergänzungen durchaus im Rahmen der Erfindung liegen.

Wesentliches Merkmal der in Fig. 2 dargestellten Ausführungsform ist weiterhin ein weiterer Fadendreher 16, der in die Fadenzuführung für den Faden 8a vor dem Abnehmer 4a angeordnet ist und damit ein Offendrehen des Fadens zwischen dem Fadendreher 16 und der Kratzergarnitur des Florteilers 10a bewirkt.

Aus der Darstellung in Fig. 2 ist auch erkennbar, dass die Fadendreher 16, 11 a und 14a im wesentlichen aus einem Rohrkörper bestehen, der den Faden aufnimmt und der an seiner Abgabeöffnung einen den Faden ausserhalb des Rohrkörpers umgreifenden Haken aufweist, mit dem die Drehbewegung des Fadens erzielt wird.

Ausserdem ist in Fig. 2 erkennbar, dass die Drehbewegung des zwischen Florteiler 10a und Nitschet 12a angeordneten Fadendrehers 10a derart ist, dass ein Überdrehen des Fadens zwischen Fadendreher 11 a und Florteiler 10a und ein Offendrehen des Fadens zwischen Fadendreher 11 a und Nitschel 12a erfolgt.

In gleicherweise ist erkennbar, dass der Fadendreher 14a bewirkt, dass ein Überdrehen des Fadens zwischen Nitschei 12a und Fadendreher 14a erfolgt und ein Öffnen des Fadens zwischen Fadendreher 14a und der Abnahmespule 15a.

An dieser Stelle sei ausdrücklich darauf hingewiesen, dass zwischen den einzelnen Fadendrehern und den diesen benachbarten Walzen ein Streckwerk zur Vergleichmässigung des Fadens eingeschaltet werden kann.

Während im voraufgehenden als Zuführung für den Flor eine Krempel dargestellt und erläutert ist, ist es ohne Einfluss auf die eigentliche Erfindung, dass auch hier andere Zuführungssysteme für das Florbändchen eingesetzt werden können.

## Patentansprüche

1. Vorrichtung zur Herstellung eines voluminösen Streichgarnes mit einer Krempel (5, 5a), einem Florteiler (10, 10a) und einem an den Florteiler anschliessenden Nitschelwerk (12,12a) sowie ein sich an das Nitschelwerk anschliessendes und jedem einzelnen aus Florstsreifen und Trägerfaden gebildeten voluminösen Faden zugeordnetes Drehwerk (11, 11a; 14, 14a), das eine Drehung des Fadens um seine eigene Achse bewirkt, gekennzeichnet durch eine Fadenzuführung zur Oberseite des Abnehmers (4, 4a) der Krempel (5, 5a), wobei der Faden (8, 8a) zwischen die Florteiler (10,1 Oa) und die Oberseite des Abnehmers (4, 4a) geführt und zusammen mit dem aufgenommenen Florbändchen der Nitschel (12, 12a) zugeführt wird und zwischen Nitschel (12, 12a) und Florteiler (10, 10a) ein Fadendreher (11, 11 a) angeordnet ist und sich an die Nitschel (12,12a) und die Abnahmespule (15, 15a) ein weiterer Fadendreher (14,14a) anschliesst.

2. Vorrichtung nach Anspruch 1, gekennzeichnet durch einen in der Fadenzuführung für den Faden (8,8a) vor dem Abnehmer (4,4a) angeordneten Fadendreher (16), der ein Offendrehen des Fadens (8,8a) zwischen Fadendreher (16) und Florteiler (10, 10a) bewirkt.

3. Vorrichtung nach Anspruch 1, dadurch gekennzeichnet, dass die Aufteilung des Kratzenbeschlages (7) auf dem Abnehmer (4) und die Zuführung des von der Vorratsspule (1) kommenden Fadens (8) derart ist, dass die zugeführten Fäden (8) in der Vertiefung unterhalb des Flors liegen.

4. Vorrichtung zumindest nach Anspruch 1, dadurch gekennzeichnet, dass die Drehbewegung der zwischen Florteiler (10,10a) und Nitschel (12, 12a) angeordneten Fadendreher (11, 11 a) derart ist, dass ein Überdrehen des Fadens zwischen Fadendreher (11, 11 a) und Florteiler (10, 10a) und ein Offendrehen des Fadens zwischen Fadendreher (11,11 a) und Nitschel (12, 12a) erfolgt.

5. Vorrichtung zumindest nach Anspruch 1, dadurch gekennzeichnet, dass die Drehbewegung der Fadendreher (14,14a) zwischen Nitschel (12, 12a) und Abnahmespule (15,15a) derart ist, dass ein Überdrehen des Fadens zwischen Nitschel (12,12a) und Fadendreher (14,14a) und ein Öffnen des Fadens zwischen Fadendreher (14, 14a) und Abnahmespule (15, 15a) erfolgt.

6. Vorrichtung zumindest nach Anspruch 1, dadurch gekennzeichnet, dass mehrere Florteiler an der Oberseite des Abnehmers (4, 4a) wirksam sind und jeweils mehrere Reihen von Fadendrehern und Nitscheln vorgesehen sind.

## Claims

1. Apparatus for making a bulky carded yarn, with a card (5, 5a), a nap divider (10, 10a) and a rubber gear (12, 12a) adjacent to the nap divider, also a twisting device (11, 11 a; 14,14a) which is adjacent to the rubber gear and is associated with each individual bulky thread formed of nap strip and support thread, said device twisting the thread about its own axis, characterized by supply of thread to the upper side of the doffer (4, 4a) of the card (5, 5a), the thread (8, 8a) being conducted between the nap divider (10, 10a) and the upper side of the doffer (4, 4a) and supplied together with the taken-up nap strip to the rubber gear (12, 12a), and a thread twisting element (11, 11a) is arranged between rubber gear (12, 12a) and nap divider (10, 1 Oa), and a further thread twisting element (14, 14a) is adjacent to the rubber gear (12, 12a) and the take-up bobbin (15, 15a).

2. Apparatus according to claim 1, characterized by a thread twisting element (16) which is arranged in the thread supply path for the thread (8, 8a) upstream of the doffer (4, 4a) and which effects an opening of the thread (8, 8a) between the thread twisting element (16) and the nap divider (10, 10a).

3. Apparatus according to claim 1, characterized in that the distribution of the clothing (7) on the doffer (4) and the supplying of the thread (8) coming from the supply bobbin (1) are such that the supplied threads (8) are situated in the recess below the nap.

4. Apparatus at least according to claim 1, characterized in that the twisting movement of the thread twisting elements (11, 11a) situated between nap divider (10, 10a) and rubber gear (12, 12a) is such that the thread is twisted-over between thread twisting element (11, 11 a) and nap divider (10, 10a) and the thread is twisted-open between thread twisting element (11, 11 a) and rubber gear (12, 12a).

5. Apparatus at least according to claim 1, characterized in that the twisting movement of the thread twisting elements (14, 14a) between rubber gear (12, 12a) and take-up bobbin (15, 15a) is such that the thread is twisted-over between rubber gear (12,12a) and thread twisting element (14, 14a) and opened between thread twisting element (14, 14a) and take-up bobbin (15, 15a).

6. Apparatus at least according to claim 1, characterized in that a plurality of nap dividers are effective at the upper side of the doffer (4, 4a), and a plurality of rows of thread twisting elements and rubber gear units are provided in each case.

## Revendications

1. Dispositif pour la préparation d'un filé cardé gonflant, avec une carde (5, 5a), un diviseur de voile (10, 10a) et un appareil frotteur (12, 12a), qui suit le diviseur de voile, ainsi qu'un dispositif détordeur (11, 11 a; 14, 14a), qui suit l'appareil frotteur et est affecté à chaque fil gonflant individuel formé par la bande de voile et le fil porteur, dispositif détordeur qui provoque une torsion du fil autour de son propre axe, caractérisé par un dispositif d'amenée du fil vers le côté supérieur du peigneur (4, 4a) de la carde (5, 5a), le fil (8, 8a) étant guidé entre les diviseurs de voile (10, 10a) et le côté supérieur du peigneur (4, 4a) et étant amené à l'appareil frotteur (12, 12a) en même temps que la bande de voile reprise, tandis qu'entre le frotteur (12, 12a) et le diviseur de voile (10, 10a) est disposé un dispositif détordeur de fil (11, 11a), un autre détordeur de fil (14, 14a) étant disposé entre le frotteur (12, 12a) et la bobine réceptrice (15, 15a).

2. Dispositif selon la revendication 1, caractérisé par un détordeur de fil (16), disposé dans le dispositif d'amenée du fil destiné au fil (8, 8a) en amont du peigneur (4, 4a), et qui provoque une ouverture du fil (8, 8a) entre le détordeur de fil (16) et le diviseur de voile (10, 10a).

3. Dispositif selon la revendication 1, caractérisé en ce que la répartition de la garniture de carde (7) du peigneur (4) et l'amenée du fil (8) provenant de la bobine d'alimentation (1 ) sont tels que les fils amenés (8) se trouvent dans l'évidement en dessous du voile.

4. Dispositif au moins selon la revendication 1, caractérisé en ce que le mouvement de torsion du détordeur de fil (11,11 a) disposé entre le diviseur de voile (10, 10a) et le frotteur (12, 12a) est tel qu'il se crée une surtorsion du fil entre le détordeur (11, 11 a) et le diviseur de voile (10, 10a) et une ouverture du fil entre le détordeur de fil (11, 11 a) et le frotteur (12, 12a).

5. Dispositif au moins selon la revendication 1, caractérisé en ce que le mouvement de torsion du détordeur de fil (14,14a) entre le frotteur (12,12a) et la bobine réceptrice (15,15a) esttel qu'il se crée une surtorsion du fil entre le frotteur (12,12a) et le détordeur de fil (14, 14a) et une ouverture du fil entre le détordeur de fil (14, 14a) et la bobine réceptrice (15, 15a).

6. Dispositif au moins selon la revendication 1, caractérisé en ce que plusieurs diviseurs de voile agissent sur le côté supérieur du peigneur (4, 4a) et que, pour chacun, il est prévu plusieurs rangées de détordeurs de fil et de frotteurs.
